# EUROPÄISCHE PATENTSCHRIFT

(11) **EP 2 185 297 B1**
(45) Veröffentlichungstag und Bekanntmachung des Hinweises auf die Patenterteilung: **27.06.2012**
(21) Anmeldenummer: 08838142.1
(22) Anmeldetag: 01.10.2008
(51) Int. Cl.: B08B 1/00, B08B 1/04, A46B 3/18, A46B 13/02

(54) **ENTSTAUBUNGSVERFAHREN UND ENTSPRECHENDE ENTSTAUBUNGSEINRICHTUNG**
DEDUSTING METHOD AND CORRESPONDING DEDUSTING DEVICE
PROCEDE DE DEPOUSSIERAGE, ET DISPOSITIF DE DEPOUSSIERAGE CORRESPONDANT

(30) Priorität: 02.10.2007 DE 102007047190
(43) Veröffentlichungstag der Anmeldung: 19.05.2010
(73) Patentinhaber: Dürr Systems GmbH, 74321 Bietigheim-Bissingen (DE)
(72) Erfinder: HAAS, Jürgen, 75438 Knittlingen (DE); MEISSNER, Alexander, 70193 Stuttgart (DE); FREY, Marcus, 71263 Weil der Stadt (DE)
(74) Vertreter: Beier, Ralph
(86) Internationale Anmeldenummer: PCT/EP2008/008321
(87) Internationale Veröffentlichungsnummer: WO 2009/046916

(56) Entgegenhaltungen:
- DE-A1- 10 360 649
- GB-A- 2 093 234
- US-A- 4 558 480
- US-A1- 2001 001 886

## Beschreibung

Die Erfindung betrifft ein Entstaubungsverfahren zur trockenen oder feuchten Entstautung von Kraftfahrzeugkarosseriebauteilen gemäß dem Oberbegriff des Patent-anspruchs 1.

Weiterhin betrifft die Erfindung eine Entstaubungseinrichtung zur Entstaubung von Kraftfahrzeugkarosseriebauteilen mittels einer Schwertbürste gemäß dem Oberbegriff des Patentanspruchs 9.

Ein Verfahren und eine Vorrichtung diese Art ist beispiels weise aus der DE-A- 103 60 649 bekannt.

In Lackieranlagen für Kraftfahrzeugkarosseriebauteile müssen die zu lackierenden Kraftfahrzeugkarosseriebauteile vor dem eigentlichen Lackiervorgang entstaubt werden, wozu sogenannte Schwertbürsten eingesetzt werden können, die beispielsweise in DE 43 14 046 A1, DE 103 60 649 A1 und DE 103 29 499 B3 beschrieben sind. Die Schwertbürste ist hierbei an einer Handachse eines mehrachsigen Roboters montiert und wird von dem Roboter über die zu entstaubenden Oberflächen der zu lackierenden Kraftfahrzugkarosseriebauteile geführt, wobei die Schwertbürste die zu entstaubenden Oberflächen feucht entstaubt.

Problematisch an der Verwendung von Schwertbürsten zur Entstaubung von Kraftfahrzeugkarosseriebauteilen ist die geringe Toleranz von Schwertbürsten hinsichtlich der Eintauchtiefe.

Einerseits müssen die auf dem umlaufenden Bürstenband der Schwertbürste angebrachten Reinigungsbürsten die zu entstaubenden Oberflächen berühren, um diese zu entstauben. Andererseits darf ein bestimmter Abstand zwischen dem umlaufenden Entstaubungsband der Schwertbürste und der zu entstaubenden Oberfläche nicht unterschritten werden, da die Entstaubungsbürsten mit zunehmender Eintauchtiefe stärker deformiert werden, was zu Beschädigungen an den Reinigungsbürsten und im schlimmsten Fall zu einer Kollision zwischen der Schwertbürste und dem zu entstaubenden Bauteil führen kann.

Darüber hinaus ist das Reinigungsergebnis bei Schwertbürsten von der Eintauchtiefe abhängig, wobei sich ein optimales Reinigungsergebnis nur erzielen lässt, wenn die Eintauchtiefe innerhalb eines bestimmten Bereichs bleibt.

Die geringe Positionierungstoleranz der bekannten Schwertbürsten ist insbesondere deswegen problematisch, weil die Positionierung der zu entstaubenden Kraftfahrzeugkarosseriebauteile in einer Lackieranlage nur mit einer relativ geringen Positionierungsgenauigkeit möglich ist, die von der Schwertbürste aufgenommen werden müssten.

Ein Grund für die geringe Positionierungsgenauigkeit der zu entstaubenden Kraftfahrzeugkarosseriebauteile besteht darin, dass die Kraftfahrzeugkarosseriebauteile in ihren Abmessungen Toleranzen von bis zu einem Zentimeter aufweisen können, was sich nicht verändern lässt.

Ein weiterer Grund für die geringe Positionierungsgenauigkeit der zu entstaubenden Kraftfahrzeugkarosseriebauteile besteht darin, dass die Fördertechnik toleranzbehaftet ist, was sich nur mit hohen Investitionen in die Fördertechnik ändern ließe.

Schließlich besteht ein Grund für die geringe Positionierungsgenauigkeit der zu entstaubenden Kraftfahrzeugkarosseriebauteile darin, dass die Kraftfahrzeugkarosseriebauteile von einem Gestell (engl. "Skid") toleranzbehaftet aufgenommen werden.

Die Toleranzabweichungen bei der Positionierung der zu entstaubenden Kraftfahrzeugkarosseriebauteile überschreiten deshalb die Möglichkeiten des Toleranzausgleichs der Schwertbürste und führen gelegentlich zu einem Produktionsstillstand durch die Auslösung eines Kollisionsschutzes.

Weiterhin ist aus Klaus Dieter Rupp: "Zur Fehlerkompensation und Bahnkorrektur für eine mobile Großmanipulator-Anwendung", Springer-Verlag (1996) eine Flugzeugwaschanlage bekannt, bei der eine Waschbürste von einem Großmanipulator über die zu waschenden Flugzeugoberflächen geführt wird. Auch hierbei muss die Eintauchtiefe der Waschbürste innerhalb eines bestimmten Toleranzfeldes gehalten werden, um einerseits eine Kollision zwischen der Waschbürste und dem zu reinigenden Flugzeug zu vermeiden und andererseits eine gute Waschwirkung zu erzielen. Es ist deshalb aus dieser Druckschrift bekannt, die Eintauchtiefe der Waschbürste in Abhängigkeit von dem Drehmoment eines Waschbürstenmotors zu regeln. So nimmt das Drehmoment des Waschbürstenmotors mit zunehmender Eintauchtiefe ebenfalls zu, da die Bürsten der Waschbürste mit zunehmender Eintauchtiefe stärker deformiert werden. Das Drehmoment des Waschbürstenmotors ist also ein Maß für die Eintauchtiefe und kann deshalb als Messgröße benutzt werden.

Diese bekannte Regelung der Eintauchtiefe in Abhängigkeit von dem Drehmoment des Antriebsmotors wurde jedoch bisher aus verschiedenen Gründen nicht auf Schwertbürsten übertragen.

Zum einen ist das Toleranzfeld der Eintauchtiefe bei Schwertbürsten wesentlich kleiner als bei den vorstehend erwähnten Großwaschanlagen für Flugzeuge.

Zum anderen dienen Schwertbürsten nicht nur zur Entstaubung von ebenen Oberflächen, sondern werden auch zur Entstaubung von gekrümmten Oberflächen eingesetzt. Es hat sich jedoch gezeigt, dass das Antriebsmoment des Schwertbürstenmotors kein geeignetes Maß für die Eintauchtiefe darstellt, wenn gekrümmte Oberflächen entstaubt werden.

Schließlich sind aus US 5 525 027, DE 44 28 069 A1 und DE 44 33 925 A1 Reinigungsvorrichtungen für Flugzeuge bzw. Schiffe bekannt, bei denen der Anpressdruck einer Reinigungsbürste gemessen und geregelt wird. Bei diesen Reinigungsvorrichtungen handelt es sich jedoch nicht um Entstaubungseinrichtungen in dem erfindungsgemäßen Sinne. Darüber hinaus eignen sich diese Reinigungsvorrichtungen nicht zur Reinigung von Kraftfahrzeugkarosseriebauteilen in einer Lackieranlage.

Aus US 4 558 480 ist eine Reinigungsvorrichtung bekannt, die zur Reinigung von Windschutzscheiben für Kraftfahrzeuge dient. Hierbei wird eine rotierende Reinigungsbürste so positioniert, dass die Drehachse der Reinigungsbürste stets parallel zu der gekrümmten Oberfläche der Windschutzscheibe verläuft. Die Bewegungsbahn der Reinigungsbürste wird hierbei in einem Teaching-Modus vorab programmiert.

Ferner sind aus US 2001/0001886 A1 und GB 2 093 234 A Reinigungsvorrichtungen bekannt, die jedoch als Reinigungsgerät keine Schwertbürste einsetzen und auch aus anderen technischen Gebieten stammen (Reinigung von Halbleiter-Wafern bzw. Platinen).

Die Erfindung geht also von einem Entstaubungsverfahren bzw. einer entsprechenden Entstaubungseinrichtung aus, wie sie in dem Oberbegriff der unabhängigen Ansprüche definiert sind und beispielsweise aus DE 103 60 649 A1 bekannt sind.

Der Erfindung liegt deshalb die Aufgabe zugrunde, beim Einsatz einer Schwertbürste zur Entstaubung von Kraftfahrzeugkarosseriebauteilen eine möglichst große Positionierungstoleranz zu erreichen, um die störenden Produktionsstillstände zu vermeiden, die durch die Auslösung des Kollisionsschutzes verursacht werden.

Diese Aufgabe wird nach der Erfindung durch ein Entstaubungsverfahren gemäß Patentanspruch 1 und durch eine Entstaubungseinrichtung gemäß Patentanspruch 9 gelöst.

Vorteilhafte Weiterbildungen der Erfindung sind Gegenstand der betreffenden abhängigen Ansprüche.

Die Erfindung überträgt das in der vorstehend erwähnten Dissertation von Klaus Dieter Rupp erwähnte Prinzip einer Regelung der Eintauchtiefe unter Berücksichtigung des Antriebsmoments des Bürstenmotors erstmals auf eine Entstaubungseinrichtung für Kraftfahrzeugkarosseriebauteile. Dies wird erfindungsgemäß ermöglicht, indem auch die Flächenform des zu entstaubenden Bauteils ermittelt und bei der Positionskorrektur berücksichtigt wird. Auf diese Weise können die von der Eintauchtiefe unabhängigen Wirkungen verschiedener Formgebungen der zu entstaubenden Oberflächen auf das Drehmoment des Schwertbürstenmotors berücksichtigt werden.

Die Erfindung sieht deshalb ein Entstaubungsverfahren auf, bei dem ein von einem Antriebsmotor angetriebenes Entstaubungswerkzeug (z.B. eine Schwertbürste) in eine vorgegebene Entstaubungsposition gebracht wird, so dass das Entstaubungswerkzeug das zu entstaubende Bauteil berührt und entstaubt. Die vorgegebene Entstaubungsposition ist in der Regel ein Bahnpunkt auf einer Roboterbahn, die von einer Bedienungsperson programmiert ("geteacht") werden kann.

Bei der Positionierung des Entstaubungswerkzeugs in die vorgegebene Entstaubungsposition wird bei dem erfindungsgemäßen Entstaubungsverfahren eine erste Betriebsgröße (z.B. das Drehmoment) des Antriebsmotors des Entstaubungswerkzeugs ermittelt, wobei die erste Betriebsgröße die mechanische Belastung des Antriebsmotors durch den Berührungskontakt mit dem zu entstaubenden Bauteil wiedergibt.

In Abhängigkeit von der vorgegebenen Entstaubungsposition und der ermittelten ersten Betriebsgröße des Antriebsmotors wird dann eine korrigierte Entstaubungsposition berechnet, die Positionstoleranzen der zu entstaubenden Kraftfahrzeugkarosseriebauteile berücksichtigt und dadurch die Einhaltung eines engen Toleranzfeldes der Eintauchtiefe der Schwertbürste ermöglicht.

Das Entstaubungswerkzeug wird dann in die derart korrigierte Entstaubungsposition gebracht.

In einem bevorzugten Ausführungsbeispiel der Erfindung wird die korrigierte Entstaubungsposition nicht nur in Abhängigkeit von der ersten Betriebsgröße des Antriebsmotors und der vorgegebenen Entstaubungsposition berechnet, sondern auch in Abhängigkeit von einem Formfaktor, der die Flächenform des zu entstaubenden Bauteils an der vorgegebenen Entstaubungsposition wiedergibt. Dies ist sinnvoll, weil die Oberflächenform des zu entstaubenden Kraftfahrzeugkarosseriebauteils neben der Eintauchtiefe ebenfalls das Lastmoment des Antriebsmotors beeinflusst und deshalb bei der Berechnung der korrigierten Entstaubungsposition berücksichtigt werden sollte. Im einfachsten Fall kann der Formfaktor mittels eines Sensors ermittelt werden, der die Auslenkung des Entstaubungsbandes der Schwertbürste misst, da eine konvexe Oberfläche der zu entstaubenden Bauteile bei ansonsten gleicher Eintauchtiefe zu einer stärkeren Auslenkung des Entstaubungsbandes führt als eine ebene Oberfläche der zu entstaubenden Bauteile.

In dem bevorzugten Ausführungsbeispiel der Erfindung wird zusätzlich eine zweite Betriebsgröße (z.B. die Drehzahl) des Antriebmotors des Entstaubungswerkzeugs ermittelt und bei der Berechnung der korrigierten Entstaubungsposition ebenfalls berücksichtigt. Die korrigierte Entstaubungsposition wird hierbei also in Abhängigkeit von der vorgegebenen Entstaubungsposition, der ersten Betriebsgröße (z.B. dem Drehmoment) und der zweiten Betriebsgröße (z.B. der Drehzahl) des Antriebsmotors des Entstaubungswerkzeugs berechnet.

Es wurde bereits vorstehend erwähnt, dass es sich bei dem Entstaubungswerkzeug im Rahmen der Erfindung vorzugsweise um eine Schwertbürste handelt, die als solche ein bürstenbesetztes Entstaubungsband aufweist, das um zwei Umlenkrollen geführt ist. Derartige Schwertbürsten sind beispielsweise aus DE 43 14 046 A1 und DE 103 29 499 B3 bekannt, so dass hinsichtlich des Aufbaus und der Funktionsweise von Schwertbürsten auf diese beiden Veröffentlichungen verwiesen wird, deren Inhalt der vorliegenden Beschreibung in vollem Umfang zuzurechnen ist.

Der im Rahmen der Erfindung verwendete Begriff einer Entstaubung ist nicht auf eine flüssigkeitsfreie Entstaubung beschränkt. Vielmehr besteht auch im Rahmen der Erfindung die Möglichkeit, dass bei der Entstaubung eine Reinigungs- und Antistatikflüssigkeit auf die zu entstaubenden Oberflächen aufgebracht wird, um die Reinigungswirkung zu verbessern, wie es beispielsweise aus DE 199 20 250 A1 bekannt ist, so dass der Inhalt dieser Patentanmeldung der vorliegenden Beschreibung in vollem Umfang zuzurechnen ist. Vorzugsweise wird also bei der Entstaubung ein Flüssigkeitsfilm auf die zu entstaubenden Bauteiloberflächen aufgebracht. Der Begriff der Entstaubung umfasst also im Rahmen der Erfindung sowohl eine Trockenentstaubung als auch eine Nassentstaubung. Allerdings ist der Begriff der Entstaubung im Rahmen der Erfindung zu unterscheiden von Waschverfahren, die nicht nur einen Flüssigkeitsfilm auf der Bauteiloberfläche erzeugen, sondern größere Mengen einer Waschflüssigkeit applizieren.

Ferner ist die Erfindung nicht auf Entstaubungsverfahren und Entstaubungseinrichtungen beschränkt, bei denen die korrigierte Entstaubungsposition in Abhängigkeit von dem Drehmoment und der Drehzahl des Schwertbürstenmotors und in Abhängigkeit von der Oberflächenform des zu entstaubenden Bauteils berechnet wird. Vielmehr können bei der Berechnung der korrigierten Entstaubungsposition auch andere Betriebsgrößen des Entstaubungswerkzeugs berücksichtigt werden.

Vorzugsweise wird das Entstaubungswerkzeug von einem mehrachsigen Entstaubungsroboter positioniert, wobei die Montage der Schwertbürste an einer Handachse des Entstaubungsroboters besonders vorteilhaft ist.

Bei dem erfindungsgemäßen Entstaubungsverfahren werden die zu entstaubenden Bauteile vorzugsweise mittels eines Förderers entlang einem Förderweg vorbei an dem Entstaubungsroboter transportiert. Hierbei weist der Förderer ebenfalls Positionierungstungenauigkeiten auf, die sich zu den bereits eingangs erwähnten Positionierungstungenauigkeiten addieren und deshalb ebenfalls ausgeglichen oder von dem Entstaubungswerkzeug toleriert werden müssen. In dem bevorzugten Ausführungsbeispiel der Erfindung wird deshalb die Position des zu entstaubenden Bauteils auf dem Förderweg ermittelt, wozu beispielsweise ein Positionssensor eingesetzt werden kann. Die korrigierte Entstaubungsposition wird dann auch in Abhängigkeit von der ermittelten Position des zu entstaubenden Bauteils berechnet. Auf diese Weise kann die Positionierungsungenauigkeit des Förderers ausgeglichen werden und muss somit nicht von dem Entstaubungswerkzeug aufgenommen werden.

Bei den vorstehend erwähnten Sensoren kann es sich beispielsweise um Ultraschallsensoren, optische Sensoren, Kraftsensoren oder Dehnmessstreifen (DMS) handeln. Die Erfindung ist jedoch nicht auf die vorstehend erwähnten Sensortypen beschränkt, sondern auch mit anderen Sensortypen realisierbar.

Ferner ist zu erwähnen, dass während der Positionierung des Entstaubungswerkzeugs vorzugsweise laufend (d.h. in Echtzeit) eine Korrektur der Entstaubungsposition erfolgt, um die Eintauchtiefe der Schwerbürste innerhalb des vorgegebenen Toleranzfeldes zu halten.

Schließlich umfasst die Erfindung nicht nur das vorstehend beschriebene erfindungsgemäße Entstaubungsverfahren, sondern auch eine Entstaubungseinrichtung, bei der die Entstaubungsposition mittels einer Adaptionseinheit korrigiert wird, um die Eintauchtiefe des Entstaubungswerkzeugs innerhalb eines vorgegebenen Toleranzfeldes zu halten.

Die Adaptionseinheit berechnet dabei laufend eine korrigierte Entstaubungsposition in Abhängigkeit von der ersten Betriebsgröße (z.B. dem Drehmoment), der zweiten Betriebsgröße (z.B. der Drehzahl) des Antriebsmotors des Entstaubungswerkzeugs und/oder in Abhängigkeit von dem Formfaktor, der die Oberflächenform des zu entstaubenden Bauteils wiedergibt.

Darüber hinaus umfasst die Erfindung auch eine Lackieranlage mit einer oder mehreren Lackierkabinen und der erfindungsgemäßen Entstaubungseinrichtung.

Die Erfindung wird nachstehend zusammen mit der Beschreibung des bevorzugten Ausführungsbeispiels der Erfindung anhand der Figuren näher erläutert. Es zeigen:
- Figur 1A: eine vereinfachte Querschnittsansicht einer herkömmlichen Schwertbürste zur Entstaubung von Kraftfahrzeugkarosseriebauteilen auf einer ebenen Karosserieoberfläche,
- Figur 1B: die Schwertbürste gemäß Figur 1A auf einer konvexen Karosserieoberfläche,
- Figur 2: ein regelungstechnisches Ersatzschaltbild einer erfindungsgemäßen Entstaubungseinrichtung sowie
- Figur 3: das erfindungsgemäße Entstaubungsverfahren in Form eines Flussdiagramms.

Die Figuren 1A und 1B zeigen in vereinfachter Form eine Schwertbürste 1, wie sie beispielsweise in DE 43 14 046 A1 und DE 103 29 499 B3 beschrieben ist, so dass hinsichtlich der weiteren Einzelheiten der Schwertbürste 1 auch auf diese Druckschriften verwiesen wird, deren Inhalt der vorliegenden Beschreibung hinsichtlich des Aufbaus und der Funktionsweise der Schwertbürste 1 in vollem Umfang zuzurechnen ist.

Die Schwertbürste 1 weist zwei parallele Umlenkrollen 2, 3 auf, um die ein Entstaubungsband 4 herumgeführt ist, wobei das Entstaubungsband 4 an seiner Außenseite Entstaubungsbürsten 5 trägt.

Zur Entstaubung einer Karosserieoberfläche 6 wird die Schwertbürste 1 zu positioniert, dass der untere, gezogene Trum des Entstaubungsbands 4 mit den Entstaubungsbürsten 5 gegen die Karosserieoberfläche 6 drückt. Die Entstaubungsbürsten 5 weisen hierbei im unbelasteten Zustand eine freie Länge 1 auf, während zwischen dem unteren, gezogenen Trum des Entstaubungsbands 4 und der zu entstaubenden Karosserieoberfläche 6 ein Abstand d liegt. Daraus ergibt sich eine Eintauchtiefe T=1-d. Wichtig ist hierbei, dass die Eintauchtiefe T innerhalb eines vorgegebenen Toleranzfeldes bleibt, da eine zu geringe Eintauchtiefe T zu einer unbefriedigenden Entstaubungswirkung führt, wohingegen eine zu große Eintauchtiefe T einen starken Verschleiß der Entstaubungsbürsten 5 verursacht. Darüber hinaus hat die Eintauchtiefe T auch einen Einfluss auf das Reinigungsergebnis, wobei ein optimales Reinigungsergebnis voraussetzt, dass die Eintauchtiefe T innerhalb eines bestimmten Bereichs T_{MIN}<T<T_{MAX} liegt.

Figur 1A zeigt hierbei die Verwendung der Schwertbürste 1 zur Entstaubung der ebenen Karosserieoberfläche 6, wohingegen die Karosserieoberfläche 6 in Figur 1B konvex ist, was zu einer Auslenkung a_{IST} des unteren, gezogenen Trums des Entstaubungsbands 4 führt. Die Auslenkung a_{IST} des unteren, gezogenen Trums des Entstaubungsbands 4 erhöht das auf einen Antriebsmotor 7 der Schwertbürste 1 wirkende Drehmoment M_{IST}, was für das erfindungsgemäße Entstaubungsverfahren von Bedeutung ist. So wertet das erfindungsgemäße Entstaubungsverfahren das Drehmoment M_{IST} des Antriebsmotors 7 der Schwertbürste 1 als Maß für die Eintauchtiefe T der Schwertbürste 1 aus, um Positionstoleranzen der zu entstaubenden Karosserieoberfläche 6 auszugleichen.

Im Folgenden wird die Erfindung detailliert anhand des regelungstechnischen Ersatzschaltbildes in Figur 2 erläutert.

Die Schwertbürste 1 ist an einer mehrachsigen Handachse eines mehrachsigen Entstaubungsroboters 8 montiert, was eine freie Positionierung des Schwertbürste 1 ermöglicht.

Die zu entstaubenden Kraftfahrzeugkarosseriebauteile werden hierbei von einem Linearförderer 9 entlang einem Förderweg vorbei an dem Entstaubungsroboter 8 transportiert, so dass der Entstaubungsroboter 8 die Schwertbürste 1 über die zu entstaubenden Karosserieoberflächen 6 führen kann.

Die aktuelle räumliche Position und Ausrichtung der Schwertbürste 1 wird hierbei durch einen Positionsvektor P̅_{IST} wiedergegeben und von einer Steuereinheit 10 entsprechend einer vorgegebenen, geteachten Roboterbahn geregelt.

Hierzu weist die Steuereinheit 10 einen Roboterbahngenerator 11 auf, der für zuvor programmierte Roboterbahnen Positionsvektoren P̅_{TEACH} ausgibt, die für die einzelnen Bahnpunkte die Position eines Tool-Center-Point (TCP) der Schwertbürste 1 sowie die Ausrichtung der Schwertbürste 1 definieren.

Die Positionsvektoren P̅_{TEACH} werden dann von einen Addierer 12 mit einem Korrekturwert ΔP̅ zu einem korrigierten Positionsvektor P̅_{KORR} umgerechnet, wie später noch detailliert beschrieben wird.

Die korrigierten Positionsvektoren P̅_{KORR} in den Raumkoordinaten werden dann einer Robotersteuerung 13 zugeführt, welche die Raumkoordinaten in Achskoordinaten umrechnet und den Entstaubungsroboter 8 entsprechend ansteuert.

Weiterhin weist die Steuereinheit 10 eine Adaptionseinheit 14 auf, die den Korrekturwert ΔP̅ berechnet und dadurch Positionierungsungenauigkeiten der zu entstaubenden Karosserieoberflächen 6 ausgleicht.

Bei der Berechnung des Korrekturwerts ΔP̅ wird die Erkenntnis ausgenutzt, dass das Drehmoment M_{IST} des Antriebsmotors 7 der Schwertbürste 1 mit der Eintauchtiefe T zunimmt, da die Entstaubungsbürsten 5 bei zunehmender Eintauchtiefe T stärker deformiert werden müssen. Das Drehmoment M_{IST} eignet sich deshalb als Messgröße für die Einstellung der Eintauchtiefe T der Schwertbürste.

Die erfindungsgemäße Entstaubungseinrichtung weist deshalb einen Drehmomentsensor 15 auf, der das Drehmoment M_{IST} des Antriebsmotors 7 der Schwertbürste 1 ermittelt und zur Auswertung an die Adaptionseinheit 14 weiterleitet. Es ist jedoch alternativ auch möglich, dass das Drehmoment M_{IST} nicht durch den separaten Drehmomentsensor 15 gemessen, sondern aus den elektrischen Betriebsgrößen des Antriebsmotors 7 abgeleitet wird, so dass der Drehmomentsensor 15 entbehrlich ist.

Das Drehmoment M_{IST} des Antriebsmotors 7 der Schwertbürste 1 wird jedoch nicht nur durch die Eintauchtiefe T der Schwertbürste 1 beeinflusst, sondern auch durch die Form der zu entstaubenden Karosserieoberfläche 6. So verursacht die konvexe Karosserieoberfläche 6 gemäß Figur 1B bei gleicher Eintauchtiefe T ein größeres Drehmoment M_{IST} als die plane Karosserieoberfläche 6 gemäß Figur 1A.

Hierbei ist zu erwähnen, dass Figur 1B einen idealisierten Zustand zeigt, in dem die Eintauchtiefe über die gesamte Länge der Schwertbürste 1 konstant ist. In der Praxis variiert die Eintauchtiefe T jedoch über die Länge der Schwertbürste 1, da die Entstaubungsbürsten 5 jeweils eine Feder darstellen.

Die Adaptionseinheit 14 berücksichtigt deshalb bei der Berechnung des Korrekturwerts P̅ nicht nur das Drehmoment M_{IST} des Antriebsmotors 7 der Schwertbürste 1, sondern auch eine Auslenkung a_{IST} des unteren, gezogenen Trums des Entstaubungsbands 4, da die Auslenkung a_{IST} einen Formfaktor bildet, der die Flächenform der zu entstaubenden Karosserieoberfläche 6 wiedergibt. Die Auslenkung a_{IST} des unteren, gezogenen Trums des Entstaubungsbands wird hierbei durch einen Auslenkungssensor 16 gemessen, der beispielsweise als optischer Sensor oder als Ultraschallsenor ausgebildet sein kann.

Darüber hinaus weist die Entstaubungseinrichtung in diesem Ausführungsbeispiel einen Drehzahlsensor 17 auf, der eine Drehzahl n_{IST} des Antriebsmotors 7 der Schwertbürste 1 misst und an die Adaptionseinheit 14 weiterleitet, so dass bei der Berechnung des Korrekturwerts P̅ auch die Drehzahl n_{IST} berücksichtigt wird.

Es wurde bereits vorstehend erwähnt, dass die zu entstaubenden Kraftfahrzeugkarosserieteile durch einen Linearförderer 9 entlang einem Förderweg vorbei an dem Entstaubungsroboter 8 transportiert werden, wobei der Linearförderer 9 ebenfalls Positionierungsungenauigkeiten aufweist, die von der erfindungsgemäßen Entstaubungseinrichtung aufgenommen oder ausgeglichen werden müssen. Die erfindungsgemäße Entstaubungseinrichtung weist deshalb einen Positionssensor 18 auf, der eine Position s_{IST} der zu entstaubenden Kraftfahrzeugkarosseriebauteile entlang dem Förderweg misst und an die Adaptionseinheit 14 weiterleitet. Die Adaptionseinheit 14 berechnet dann den Korrekturwert P̅ auch in Abhängigkeit von der gemessenen Position s_{IST} der zu entstaubenden Kraftfahrzeugkarosseriebauteile auf dem Förderweg, wodurch Positionierungsungenauigkeiten des Linearförderers 9 ausgeglichen werden.

Im Folgenden wird nun anhand des Flussdiagramms in Figur 3 das erfindungsgemäße Entstaubungsverfahren kurz erläutert.

In einem ersten Schritt S1 wird zunächst eine Roboterbahn programmiert ("geteacht"), was an sich aus dem Stand der Technik bekannt ist und deshalb nicht näher beschrieben werden muss. Bei der Programmierung der Roboterbahn in dem Schritt S1 können jedoch Positionstoleranzen der zu entstaubenden Kraftfahrzeugkarosseriebauteile noch nicht berücksichtigt werden.

Die Programmierung der gewünschten Roboterbahn kann hierbei offline erfolgen, d.h. ohne dass der Entstaubungsroboter eine echte Bewegung ausführt. Hierzu kann beispielsweise die von der Anmelderin vertriebene Programmiersoftware "3D-OnSite" eingesetzt werden.

In einem Schritt S2 wird dann der jeweils nächste Bahnpunkt P̅_{TEACH} auf der zuvor programmierten Roboterbahn angesteuert.

Bei der Ansteuerung des nächsten Bahnpunkts P̅_{TEACH} werden dann in den Schritten S3 bis S6 das Drehmoment M_{IST} des Antriebsmotors 7 der Schwertbürste 1, die Drehzahl n_{IST} des Antriebsmotors 7 der Schwertbürste 1, die Auslenkung a_{IST} des unteren, gezogenen Trums des Entstaubungsbands 4 und die Position s_{IST} des zu entstaubenden Kraftfahrzeugkarosseriebauteils auf dem Förderweg gemessen.

In einem Schritt S7 wird dann aus den zuvor gemessenen Größen der Korrekturwert P̅ berechnet, wobei die Berechnung des Korrekturwerts P̅ anhand vorgegebener Kennfelder erfolgen kann.

In einem nächsten Schritt S8 wird dann aus dem vorgegebenen Bahnpunkt P̅_{TEACH} und dem Korrekturwert P̅ ein korrigierter Bahnpunkt P̅_{KORR} berechnet.

In einem weiteren Schritt S9 rechnet dann die Robotersteuerung 13 den korrigierten Bahnpunkt P̅_{KORR} aus den Raumkoordinaten in Achskoordinaten um und steuert den Entstaubungsroboter 8 in einem nächsten Schritt S10 entsprechend an.

Die Schritte S3 bis S10 werden dann in einer Schleife wiederholt, bis in einem Schritt S11 festgestellt wird, dass der korrigierte Bahnpunkt P̅_{KORR} erreicht ist.

Anschließend wird dann in einem Schritt S12 geprüft, ob die vorgegebene Roboterbahn beendet ist. Falls dies nicht der Fall ist, so werden die Schritte S2 bis S11 in einer Schleife wiederholt, wobei jeweils der nächste Bahnpunkt P̅_{TEACH} der vorgegebenen Roboterbahn angesteuert wird.

Die Erfindung ist nicht auf das vorstehend beschriebene bevorzugte Ausführungsbeispiel beschränkt. Vielmehr ist eine Vielzahl von Varianten und Abwandlungen möglich, die in den Schutzbereich der folgenden Ansprüche fallen.

### Bezugszeichenliste

- 1: Schwertbürste
- 2, 3: Umlenkrollen
- 4: Entstaubungsband
- 5: Entstaubungsbürsten
- 6: Karosserieoberfläche
- 7: Antriebsmotor
- 8: Entstaubungsroboter
- 9: Linearförderer
- 10: Steuereinheit
- 11: Roboterbahngenerator
- 12: Addierer
- 13: Robotersteuerung
- 14: Adaptionseinheit
- 15: Drehmomentsensor
- 16: Auslenkungssensor
- 17: Drehzahlsensor
- 18: Positionssensor

## Patentansprüche

1. Entstaubungsverfahren zur trockenen oder feuchten Entstaubung von Kraftfahrzeugkarosseriebauteilen (6) mittels einer Schwertbürste (1), mit den folgenden Schritten:
a) Positionieren eines von einem Antriebsmotor (7) angetriebenen Entstaubungswerkzeugs (1) in eine vorgegebene Entstaubungsposition (P̅_{TEACH}), so dass das Entstaubungswerkzeug (1) das zu entstaubende Kraftfahrzeugkarosseriebauteil (6) berührt und entstaubt,
**gekennzeichnet durch** folgende Schritte:
b) Ermitteln einer ersten Betriebsgröße (M_{IST}) des Antriebsmotors (7) des Entstaubungswerkzeugs (1) bei der Positionierung des Entstaubungswerkzeugs (1) in die vorgegebene Entstaubungsposition (P̅_{TEACH}), wobei die erste Betriebsgröße (M_{IST}) die mechanische Belastung des Antriebsmotors (7) **durch** den Berührungskontakt mit dem zu entstaubenden Kraftfahrzeugkarosseriebauteil wiedergibt,
c) Berechnen einer korrigierten Entstaubungsposition (P̅_{KORR}) in Abhängigkeit von der vorgegebenen Entstaubungsposition (P̅_{TEACH}) und der ersten Betriebsgröße (M_{IST}) des Antriebsmotors (7),
d) Positionieren des Entstaubungswerkzeugs (1) in die korrigierte Entstaubungsposition (P̅_{KORR}).

2. Entstaubungsverfahren nach Anspruch 1,
**gekennzeichnet durch** folgende Schritte:
a) Ermitteln eines Formfaktors (a_{IST}), der die Flächenform des zu entstaubenden Kraftfahrzeugkarosseriebauteils (6) an der vorgegebenen Entstaubungsposition (P̅_{TEACH}) wiedergibt, und
b) Berechnen der korrigierten Entstaubungsposition (P̅_{KORR}) auch in Abhängigkeit von dem Formfaktor (a_{IST}).

3. Entstaubungsverfahren nach einem der vorhergehenden Ansprüche, **gekennzeichnet durch** folgende Schritte:
a) Ermitteln einer zweiten Betriebsgröße (n_{IST}) des Antriebsmotors (7) des Entstaubungswerkzeugs (1) bei der Positionierung an der vorgegebenen Entstaubungsposition (P̅_{TEACH}), und
b) Berechnen der korrigierten Entstaubungsposition (P̅_{KORR}) auch in Abhängigkeit von der ermittelten zweiten Betriebsgröße (a_{IST}) des Antriebsmotors (7).

4. Entstaubungsverfahren nach einem der vorhergehenden Ansprüche, **dadurch gekennzeichnet,**
a) **dass** das Entstaubungswerkzeug (1) eine Schwertbürste (1) ist, die ein bürstenbesetztes Entstaubungsband (4) aufweist, das um zwei Umlenkrollen (2, 3) geführt ist, und/oder
b) **dass** das Entstaubungswerkzeug (1) von einem mehrachsigen Entstaubungsroboter (8) positioniert wird.

5. Entstaubungsverfahren nach einem der vorhergehenden Ansprüche, **dadurch gekennzeichnet,**
a) **dass** die erste Betriebsgröße (M_{IST}) das Drehmoment des Antriebsmotors (7) ist, und/oder
b) **dass** die zweite Betriebsgröße (n_{IST}), die Drehzahl des Antriebsmotors (7) ist, und/oder
c) **dass** der Formfaktor (a_{IST}) die Auslenkung des gezogenen Trums des Entstaubungsbandes (4) wiedergibt.

6. Entstaubungsverfahren nach einem der vorhergehenden Ansprüche, **gekennzeichnet durch** folgende Schritte:
a) Transportieren des zu entstaubenden Kraftfahrzeugkarosseriebauteils (6) mittels eines Förderers (9) entlang einem Förderweg vorbei an dem Entstaubungsroboter (8),
b) Ermitteln der Position (s_{IST}) des zu entstaubenden Kraftfahrzeugkarosseriebauteils (6) auf dem Förderweg,
c) Berechnen der korrigierten Entstaubungsposition (P̅_{KORR}) auch in Abhängigkeit von der ermittelten Position (s_{IST}) des zu entstaubenden Kraftfahrzeugkarosseriebauteils (6).

7. Entstaubungsverfahren nach einem der vorhergehenden Ansprüche, **dadurch gekennzeichnet,**
a) **dass** der Formfaktor (a_{IST}) und/oder die Position (s_{IST}) des zu entstaubenden Kraftfahrzeugkarosseriebauteils auf dem Förderweg von einem Sensor (16, 18) gemessen wird, und/oder
b) **dass** der Sensor (16, 18) ein Ultraschallsensor, ein optischer Sensor, ein Kraftsensor oder ein Dehnmessstreifen ist.

8. Entstaubungsverfahren nach einem der vorhergehenden Ansprüche, **dadurch gekennzeichnet, dass** die Entstaubungsposition (P̅_{KORR}) laufend berechnet und korrigiert wird, während das Entstaubungswerkzeug (1) positioniert wird.

9. Entstaubungseinrichtung zur Entstaubung von Kraftfahrzeugkarosseriebauteilen (6) mittels einer Schwertbürste (1), mit
a) einem Entstaubungswerkzeug (1) mit einem Antriebsmotor (7),
b) einem Entstaubungsroboter (8) zur räumlichen Positionierung des Entstaubungswerkzeugs (1),
c) einer Robotersteuerung (10, 13), die den Entstaubungsroboter entsprechend einer vorgegebenen Entstaubungsposition (P̅_{TEACH}) ansteuert,
**gekennzeichnet durch**
d) eine Adaptionseinheit (14), die in Abhängigkeit von der vorgegebenen Entstaubungsposition (P̅_{TEACH}) und einer ersten Betriebsgröße (M_{IST}) des Antriebsmotors (7) des Entstaubungswerkzeugs (1) an der vorgegebenen Entstaubungsposition (P̅_{TEACH}) eine korrigierte Entstaubungsposition (P̅_{KORR}) berechnet, so dass der Entstaubungsroboter (8) das Entstaubungswerkzeug (1) in die korrigierten Entstaubungsposition (P̅_{KORR}) positioniert.

10. Entstaubungseinrichtung nach Anspruch 9,
**dadurch gekennzeichnet,**
a) **dass** ein erster Sensor (16) einen Formfaktor (a_{IST}) ermittelt, der die Flächenform des zu entstaubenden Kraftfahrzeugkarosseriebauteils (6) an der vorgegebenen Entstaubungsposition (P̅_{TEACH}) wiedergibt, und
b) **dass** die Adaptionseinheit (14) die korrigierte Entstaubungsposition (P̅_{KORR}) auch in Abhängigkeit von dem Formfaktor (a_{IST}) bestimmt.

11. Entstaubungseinrichtung nach Anspruch 10, **dadurch gekennzeichnet,**
a) **dass** ein zweiter Sensor (17) eine zweite Betriebsgröße (n_{IST}) des Antriebsmotors (7) ermittelt,
b) **dass** die Adaptionseinheit (14) die korrigierte Entstaubungsposition (P̅_{KORR}) auch in Abhängigkeit von der zweiten Betriebsgröße (n_{IST}) berechnet.

12. Entstaubungseinrichtung nach einem der Ansprüche 9 bis 11, **dadurch gekennzeichnet,**
a) **dass** das Entstaubungswerkzeug (1) eine Schwertbürste (1) ist, die ein bürstenbesetztes Entstaubungsband (4) aufweist, das um zwei Umlenkrollen (2, 3) geführt ist, und/oder
b) **dass** der Entstaubungsroboter (8) eine mehrachsige Handachse aufweist, an der das Entstaubungswerkzeug (1) montiert ist.

13. Entstaubungseinrichtung nach einem der Ansprüche 9 bis 12, **dadurch gekennzeichnet,**
a) **dass** die erste Betriebsgröße (M_{IST}) das Drehmoment des Antriebsmotors (7) ist, und/oder
b) **dass** die zweite Betriebsgröße die Drehzahl des Antriebsmotors (7) ist, und/oder
c) **dass** der Formfaktor (a_{IST}) die Auslenkung des Entstaubungsbandes (4) wiedergibt.

14. Entstaubungseinrichtung nach einem der Ansprüche 9 bis 13, **gekennzeichnet durch**
a) einen Förderer (9), der das zu entstaubende Kraftfahrzeugkarosseriebauteil entlang einem Förderweg an dem Entstaubungsroboter (8) vorbei transportiert,
b) einen dritten Sensor (18), der die Position (s_{IST}) des zu entstaubenden Kraftfahrzeugkarosseriebauteils (6) auf dem Förderweg ermittelt,
c) wobei die Adaptionseinheit (14) die korrigierte Entstaubungsposition (P̅_{KORR} ) auch in Abhängigkeit von der ermittelten Position (s_{IST}) des zu entstaubenden Kraftfahrzeugkarosseriebauteils (6) auf dem Förderweg bestimmt.

15. Lackieranlage mit einer Entstaubungseinrichtung nach einem der Ansprüche 9 bis 14.

## Claims

1. A dedusting method for the dry or moist dedusting of motor vehicle body components (6) by means of a sword brush (1), with the following steps:
a) positioning a dedusting tool (1) driven by a drive motor (7) in a predetermined dedusting position (P̅_{TEACH}), so that the dedusting tool (1) touches and dedusts the motor vehicle body component (6) to be dedusted,
**characterised by** the following steps:
b) determining a first operating variable (M_{IST}) of the drive motor (7) of the dedusting tool (1) during the positioning of the dedusting tool (1) in the predetermined dedusting position (P̅_{TEACH}), wherein the first operating variable (M_{IST}) reproduces the mechanical loading of the drive motor (7) by the contact with the motor vehicle body component to be dedusted,
c) calculating a corrected dedusting position (P̅_{KORR}) as a function of the predetermined dedusting position (P̅_{TEACH}) and the first operating variable (M_{IST}) of the drive motor (7),
d) positioning the dedusting tool (1) in the corrected dedusting position (P̅_{KORR}).

2. The dedusting method according to Claim 1,
**characterised by** the following steps:
a) determining a form factor (a_{IST}), which represents the surface shape of the motor vehicle body component (6) to be dedusted at the predetermined dedusting position (P̅_{TEACH}), and
b) calculating the corrected dedusting position (P̅_{KORR}), also as a function of the form factor (a_{IST})

3. The dedusting method according to any one of the preceding claims, **characterised by** the following steps:
a) establishing a second operating variable (n_{IST}) of the drive motor (7) of the dedusting tool (1) during the positioning at the predetermined dedusting position (P̅_{TEACH}) and
b) calculating the corrected dedusting position (P̅_{KORR}), also as a function of the established second operating variable (a_{IST}) of the drive motor (7).

4. The dedusting method according to any one of the preceding claims, **characterised in that**
a) the dedusting tool (1) is a sword brush (1) which has a dedusting belt (4) beset with brushes, which is guided around two deflection rollers (2, 3), and/or
b) the dedusting tool (1) is positioned by a multi-axis dedusting robot (8).

5. The dedusting method according to any one of the preceding claims, **characterised**
a) **in that** the first operating variable (M_{IST}) is the torque of the drive motor (7), and/or
b) **in that** the second operating variable (n_{IST}) is the speed of the drive motor (7), and/or
c) **in that** the form factor (a_{IST}) represents the deflection of the pulled side of the dedusting belt (4).

6. The dedusting method according to any one of the preceding claims, **characterised by** the following steps:
a) transporting the motor vehicle body component (6) to be dedusted along a conveying route past the dedusting robot (8) by means of a conveyor (9),
b) establishing the position (s_{IST}) of the motor vehicle body component (6) to be dedusted on the conveying route,
c) calculating the corrected dedusting position (P̅_{KORR}), also as a function of the established position (s_{IST}) of the motor vehicle body component (6) to be dedusted.

7. The dedusting method according to any one of the preceding claims, **characterised in that**
a) the form factor (a_{IST}) and/or the position (s_{IST}) of the motor vehicle body component to be dedusted is measured on the conveying route by a sensor (16, 18).
b) the sensor (16, 18) is an ultrasound sensor, an optical sensor, a force sensor or a strain gauge.

8. The dedusting method according to any one of the preceding claims, **characterised in that** the dedusting position (P̅_{KORR}) is continuously calculated and corrected, whilst the dedusting tool (1) is positioned.

9. A dedusting device for the dedusting of motor vehicle body components (6) by means of a sword brush (1), with
a) a dedusting tool (1) with a drive motor (7),
b) a dedusting robot (8) for the spatial positioning of the dedusting tool (1),
c) a robot control (10, 13), which controls the dedusting robot in accordance with a predetermined dedusting position (P̅_{TEACH}),
**characterised by**
d) an adaption unit (14) which calculates a corrected dedusting position (P̅_{KORR}) as a function of the predetermined dedusting position (P̅_{TEACH}) and a first operating variable (M_{IST}) of the drive motor (7) of the dedusting tool (1) at the predetermined dedusting position (P̅_{TEACH}), so that the dedusting robot (8) positions the dedusting tool (1) in the corrected dedusting position (P̅_{KORR}).

10. The dedusting device according to Claim 9,
**characterised**
a) **in that** a first sensor (16) establishes a form factor (a_{IST}), which represents the surface shape of the motor vehicle body component (6) to be dedusted at the predetermined dedusting position (P̅_{TEACH}), and
b) **in that** the adaption unit (14) determines the corrected dedusting position (P̅_{KORR}), also as a function of the form factor (a_{IST})

11. The dedusting device according to Claim 10, **characterised,**
a) **in that** a second sensor (17) establishes a second operating variable (n_{IST}) of the drive motor (7),
b) **in that** the adaption unit (14) calculates the corrected dedusting position (P̅_{KORR}), also as a function of the second operating variable (n_{IST}).

12. The dedusting device according to any one of Claims 9 to 11, **characterised in that**
a) the dedusting tool (1) is a sword brush (1) which has a dedusting belt (4) beset with brushes, which is guided around two deflection rollers (2, 3), and/or
b) the dedusting robot (8) has a multi-axis hand wrist, on which the dedusting tool (1) is mounted.

13. The dedusting device according to any one of Claims 9 to 12, **characterised**
a) **in that** the first operating variable (M_{IST}) is the torque of the drive motor (7), and/or
b) **in that** the second operating variable is the speed of the drive motor (7), and/or
c) **in that** the form factor (a_{IST}) represents the deflection of the dedusting belt (4).

14. The dedusting device according to any one of Claims 9 to 13, **characterised by**,
a) a conveyor (9) which transports the motor vehicle body component to be dedusted along a conveying route past the dedusting robot (8),
b) a third sensor (18) which determines the position (s_{IST}) of the motor vehicle body component (6) to be dedusted on the conveying route,
c) wherein the adaption unit (14) determines the corrected dedusting position (P̅_{KORR}), also as a function of the established position (s_{IST}) of the motor vehicle body component (6) to be dedusted on the conveying route.

15. A painting installation with a dedusting device according to any one of Claims 9 to 14.

## Revendications

1. Procédé de dépoussiérage pour le dépoussiérage à sec ou humide de pièces de carrosserie de véhicule (6) au moyen d'une brosse ensiforme (1), comportant les étapes suivante :
a) le positionnement d'un outil de dépoussiérage (1), entraîné par un moteur d'entraînement (7), dans une position de dépoussiérage prédéfinie (P̅_{TEACH}) de telle sorte que l'outil de dépoussiérage (1) effleure et dépoussière la pièce de carrosserie de véhicule à dépoussiérer (6),
**caractérisé par** les étapes suivantes :
b) la détermination d'une première grandeur de service (M_{IST}) du moteur d'entraînement (7) de l'outil de dépoussiérage (1) lors du positionnement de l'outil de dépoussiérage (1) dans la position de dépoussiérage prédéfinie (P̅_{TEACH}), la première grandeur de service (M_{IST}) représentant la contrainte mécanique du moteur d'entraînement (7) exercée par le contact avec la pièce de carrosserie de véhicule à dépoussiérer,
c) le calcul d'une position de dépoussiérage corrigée (P̅_{KORR}) en fonction de la position de dépoussiérage prédéfinie (P̅_{TEACH}) et de la première grandeur de service (M_{IST}) du moteur d'entraînement (7),
d) le positionnement de l'outil de dépoussiérage (1) dans la position de dépoussiérage corrigée (P̅_{KORR}).

2. Procédé de dépoussiérage selon la revendication 1,
**caractérisé par** les étapes suivantes :
a) la détermination d'un facteur de forme (a_{IST}) qui représente la forme superficielle de la pièce de carrosserie de véhicule à dépoussiérer (6) dans la position de dépoussiérage prédéfinie (P̅_{TEACH}), et
b) le calcul de la position de dépoussiérage corrigée (P̅_{KORR}) en fonction également du facteur de forme (a_{IST}).

3. Procédé de dépoussiérage selon l'une quelconque des revendications précédentes, **caractérisé par** les étapes suivantes :
a) la détermination d'une seconde grandeur de service (n_{IST}) du moteur d'entraînement (7) de l'outil de dépoussiérage (1) lors du positionnement dans la position de dépoussiérage prédéfinie (P̅_{TEACH}) et
b) le calcul de la position de dépoussiérage corrigée (P̅_{KORR}) en fonction également de la seconde grandeur déterminée (a_{IST}) du moteur d'entraînement (7).

4. Procédé de dépoussiérage selon l'une quelconque des revendications précédentes, **caractérisé en ce que** :
a) l'outil de dépoussiérage (1) est une brosse ensiforme (1) qui comporte une bande de dépoussiérage équipée d'une brosse (4), bande qui est guidée autour de deux poulies de renvoi (2, 3) et/ou
b) l'outil de dépoussiérage (1) est positionné par un robot de dépoussiérage multiaxial (8).

5. Procédé de dépoussiérage selon l'une quelconque des revendications précédentes, **caractérisé en ce que** :
a) la première grandeur de service (M_{IST}) est le couple de rotation du moteur d'entraînement (7) et/ou
b) la seconde grandeur de service (n_{IST}) est le régime du moteur d'entraînement (7) et/ou
c) le facteur de forme (a_{IST}) représente la déviation de la partie tractée de la bande de dépoussiérage (4).

6. Procédé de dépoussiérage selon l'une quelconque des revendications précédentes, **caractérisé par** les étapes suivantes :
a) le transport de la pièce de carrosserie de véhicule à dépoussiérer (6) au moyen d'un convoyeur (9), sur un chemin de convoyage, le long d'un robot de dépoussiérage (8),
b) la détermination de la position (S_{IST}) de la pièce de carrosserie de véhicule à dépoussiérer (6) sur le chemin de convoyage,
c) le calcul de la position de dépoussiérage corrigée (P̅_{KORR}) en fonction également de la position déterminée (S_{IST}) de la pièce de carrosserie de véhicule à dépoussiérer (6).

7. Procédé de dépoussiérage selon l'une quelconque des revendications précédentes, **caractérisé en ce que** :
a) le facteur de forme (a_{IST}) et/ou la position (S_{IST}) de la pièce de carrosserie de véhicule à dépoussiérer sur le chemin de convoyage est/sont mesuré(e)(s) par un capteur (16, 18) et/ou
b) le capteur (16, 18) est un capteur à ultrasons, un capteur optique, un capteur de force ou un extensomètre.

8. Procédé de dépoussiérage selon l'une quelconque des revendications précédentes, **caractérisé en ce que** la position de dépoussiérage (P̅_{KORR}) est calculée et corrigée en continu tandis que l'outil de dépoussiérage (1) est positionné.

9. Dispositif de dépoussiérage pour le dépoussiérage de pièces de carrosserie de véhicule à dépoussiérer (6) au moyen d'une brosse ensiforme (1), comportant :
a) un outil de dépoussiérage (1) avec un moteur d'entraînement (7),
b) un robot de dépoussiérage (8) pour le positionnement spatial de l'outil de dépoussiérage (1),
c) une commande de robot (10, 13) qui commande le robot de dépoussiérage conformément à une position de dépoussiérage prédéfinie (P̅_{TEACH}),
**caractérisé par**
d) une unité d'adaptation (14) qui calcule, en fonction de la position de dépoussiérage prédéfinie (P̅_{TEACH}) et d'une première grandeur de service (M_{IST}) du moteur d'entraînement (7) de l'outil de dépoussiérage (1), dans la position de dépoussiérage prédéfinie (P̅_{TEACH}), une position de dépoussiérage corrigée (P̅_{KORR}) de telle sorte que le robot de dépoussiérage (8) positionne l'outil de dépoussiérage (1) dans la position de dépoussiérage corrigée (P̅_{KORR}).

10. Dispositif de dépoussiérage selon la revendication 9, **caractérisé en ce que**
a) un premier capteur (16) détermine un facteur de forme (a_{IST}) qui représente la forme superficielle de la pièce de carrosserie de véhicule à dépoussiérer (6), dans la position de dépoussiérage prédéfinie (P̅_{TEACH}), et
b) l'unité d'adaptation (14) détermine la position de dépoussiérage corrigée (P̅_{KORR}) également en fonction du facteur de forme (a_{IST}).

11. Dispositif de dépoussiérage selon la revendication 10, **caractérisé en ce que**
a) un second capteur (17) détermine une seconde grandeur de service (n_{IST}) du moteur d'entraînement (7),
b) l'unité d'adaptation (14) calcule la position de dépoussiérage corrigée (P̅_{KORR}) également en fonction de la seconde grandeur de service (n_{IST}).

12. Dispositif de dépoussiérage selon l'une quelconque des revendications 9 à 11, **caractérisé en ce que**,
a) l'outil de dépoussiérage (1) est une brosse ensiforme (1) qui comporte une bande de dépoussiérage équipée d'une brosse (4), bande qui est guidée autour de deux poulies de renvoi (2, 3) et/ou
b) le robot de dépoussiérage (8) comporte un axe manuel multiaxial sur lequel est monté l'outil de dépoussiérage (1).

13. Dispositif de dépoussiérage selon l'une quelconque des revendications 9 à 12, **caractérisé en ce que**,
a) la première grandeur de service (M_{IST}) est le couple de rotation du moteur d'entraînement (7), et/ou
b) la seconde grandeur de service est le régime du moteur d'entraînement (7), et/ou
c) le facteur de forme (a_{IST}) représente la déviation de la bande de dépoussiérage (4).

14. Dispositif de dépoussiérage selon l'une quelconque des revendications 9 à 13, **caractérisé par**,
a) un convoyeur (9), qui transporte la pièce de carrosserie de véhicule à dépoussiérer (6) sur un chemin de convoyage, le long du robot de dépoussiérage (8),
b) un troisième capteur (18) qui détermine la position (S_{IST}) de la pièce de carrosserie de véhicule à dépoussiérer (6) sur le chemin de convoyage,
c) l'unité d'adaptation (14) déterminant la position de dépoussiérage corrigée (P̅_{KORR}) également en fonction de la position déterminée (S_{IST}) de la pièce de carrosserie de véhicule à dépoussiérer (6) sur le chemin de convoyage.

15. Installation de vernissage comportant un dispositif de dépoussiérage selon l'une quelconque des revendications 9 à 14.
